# FASCICULE DE BREVET EUROPEEN

(11) **EP 0 415 825 B1**
(45) Date de publication et mention de la délivrance du brevet: **06.08.1997**
(21) Numéro de dépôt: 90402344.7
(22) Date de dépôt: 23.08.1990
(51) Int. Cl.: E04D 13/16, E04B 1/76

(54) **Isolation de combles en pente, notamment pour constructions anciennes**
Steildachisolierung, insbesondere für alte Konstruktionen
Pitched roof isolation, particularly for old constructions

(30) Priorité: 30.08.1989 DE 3928741
(43) Date de publication de la demande: 06.03.1991
(73) Titulaire: ISOVER SAINT-GOBAIN, F-92400 Courbevoie (FR)
(72) Inventeur: Wagner, Helmut, D-68542 Heddesheim (DE)
(74) Mandataire: KUHNEN, WACKER & PARTNER

(56) Documents cités:
- EP-A- 0 046 943
- EP-A- 0 147 503
- DE-A- 3 235 246
- DE-A- 3 238 861
- DE-A- 3 615 109
- DE-C- 3 612 858

## Description

L'invention concerne l'isolation thermique et/ou phonique de combles en pente, notamment pour des constructions anciennes. Plus précisément, l'invention a pour objet un produit isolant destiné à isoler un comble en pente et un procédé de réalisation d'un comble en pente et un comble en pente isolé.

Dès que la pente de la toiture excède une certaine valeur, les normes de construction destinées aux couvreurs exigent une protection entre les tuiles ou ardoises et l'isolation thermique, cette protection interdisant la pénétration de la pluie ou de la neige. Pour une construction neuve, cette protection - sous forme d'une bande tendue sur la face interne de la couverture - est posée en règle générale dans le cadre même de la toiture, encore qu'il a été également suggéré une pose directe sur la face tournée vers l'extérieur de l'isolant thermique, pose effectuée en même temps que la pose de ce dernier.

Du brevet DE-A-36 15 109, il est connu un système de calorifugeage de combles en pente dans lequel l'isolation, disposée au-dessus des chevrons, se compose de plaques en laine minérale ayant une résistance à la compression élevée, de préférence de plus de 50 kgN/m², au travers desquelles est transmis aux chevrons le poids de la couverture. Un film hydrofuge mais perméable à l'air est collé et tendu sur la face des plaques en laine minérale tournée vers la couverture. Ce film dépasse la plaque sur deux côtés adjacents de façon à assurer un recouvrement des joints entre deux plaques voisines en vue d'éviter la pénétration des eaux d'écoulement.

Du brevet DE-A- 37 25 721, il est également connu un système de calorifugeage de combles en pente par des plaques en polystyrène munies d'un film tendu, dépassant sur deux côtés, collé sur la face tournée vers l'intérieur des combles. Mais dans cette version, l'isolation est intégrée entre les chevrons, ce qui n'est possible qu'avec des chevrons en T formant un appui inférieur pour les plaques. En outre, la pose des plaques isolantes doit obligatoirement être effectuée avant la pose de la couverture car les bords de recouvrement doivent couvrir la face supérieure des chevrons pour éviter des ponts thermiques.

Enfin, il a été proposé dans le brevet DE-A-32 35 245 d'isoler un comble par des bandes isolantes tendues entre les chevrons, recouvertes par des bandes croisées, posées sur les chevrons munies d'un revêtement hydrofuge perméable à l'air dont les bordures permettent un recouvrement du type écailles. Mais là encore, la pose croisée des bandes nécessite l'accès au-dessus des chevrons, ce qui n'est possible que si la couverture n'est pas en place.

Or de nombreuses constructions anciennes ont été isolées après la construction par des produits isolants légers du type feutre tendu entre les chevrons et soumis à l'impact des vents, ce qui peut réduire considérablement leur efficacité comme isolant.

Si on souhaite isoler une telle construction en conformité avec les normes les plus récentes, il faut enlever la couverture pour accéder au-dessus de l'isolant et mettre en place le film hydrofuge. Une telle opération est à l'évidence très onéreuse et son seul coût suffit à écarter tout projet d'amélioration de l'isolation thermique.

L'invention a pour objet de proposer un matériau d'isolation thermique, un procédé de production d'un comble en pente en utilisant ce matériau d'isolation thermique, et un comble en pente obtenable en utilisant ce procédé, dont l'isolation thermique comprenant le contre-placage est susceptible d'être appliqué entre les chevrons par l'intérieur du comble à manière simple et économique sans aucune modification de la construction des chevrons, et sans retirer la couverture déjà présente.

Conformément à la revendication 1, il est proposé un lé mis à disposition sous forme de rouleau en feutre de laine minérale d'une densité de 10 à 30 kg/m³ qui peut être déroulé sur le site de pose et coupé par des coupes transversales en des sections longitudinales ayant la consistance de plaques, adaptées à l'écart entre deux chevrons, les bords de coupe étant coincés en appui sur les chevrons, ce lé étant pourvu d'un contre-placage collé sur la face inférieure et comportant au moins une bande de bordure longitudinale, dépassante ou dépliable, et les bords de coupe du contre-placage revêtant les plaques constitués par les sections longitudinales du lé assurent l'étanchéité en raison du coinçage entre les flancs voisins des chevrons.

Avantageusement, la contre-placage du lé a une diffusion équivalente à celle d'une couche d'air d'au plus 5 m d'épaisseur. Elle peut être traitée par un agent hydrophobe et est avantageusement faite d'un non-tissé à pores ouverts par example du type voile en fibres de verre.

Conformément à la revendication 5, il est proposé un procédé d'isolation d'un comble en pente dont la couverture est déjà en place, comportant la mise à disposition sous forme de rouleaux de lés tels que définis précédemment, la coupe de plaques isolantes en sections dont la largeur correspond à l'écart entre deux chevrons augmentés d'une surcote, la compression des bords latéraux du contre-placage revêtant les plaques ainsi obtenues afin de les insérer entre les flancs voisins des chevrons, le coinçage d'une première plaque isolante ainsi obtenue entre les chevrons, de préférence dans la zone du faîte, les bords de coupe de la plaque venant en appui sur les chevrons, le contre-placage étant orienté vers la couverture ou la construction permettant la couverture, la mise en place d'autres plaques isolantes dans chaque aire entre deux chevrons du faîte vers le bas, le bord supérieur d'une plaque étant posé sous la bande de contre-placage, deux plaques contiguës étant posées jointives, créer une étanchéité dans le sens transversal desdits plaques au moyen des bords latéraux du contre-placage en les appliquant fermement contre les flancs voisins des chevrons, et dans le sens longitudinal desdits plaques en dépliant la bande latérale du contre-placage du côté égout, et enfin la mise en place d'un film intérieur pare-vapeur après le remplissage complet des aires par les plaques.

On retrouve ainsi la conception connue du brevet DE-A-36 12 852 de plaques isolantes réalisées sur le site à partir d'un rouleau, découpées sans chutes en fonction de la largeur entre les chevrons et mises en place en les calant entre les chevrons par serrage auto-portant. En raison d'une bonne adaption de la largeur et de la contrainte de compression de la plaque, il en résulte une bordure étanche le long des chevrons de sorte que le contre-placage est lui aussi en appui sur le flanc des chevrons.

De cette manière on réussit à maintenir dans une large mesure la fonction d'étanchéité du contre-placage sans dépasser les côtés frontaux extérieurs des chevrons, et ainsi sans devoir entreprendre des modifications de la construction, ni devoir enlever la construction permettant la couverture.

Inversement, le collage étanche des bords latéraux du contre-placage aux flancs des chevrons permet de renoncer à des bandes de bordure, qui interdiraient l'emploi de plaques isolantes découpées transversalement dans un lé car il serait impossible de disposer de telles bandes dans le sens transversal du lé.

Conformément à la revendication 10, il est proposé un comble en pente isolé, en particulier pour les toits dont la couverture est déja en place, obtenu par la mise en oeuvre du procédé tel que proposé précédemment, l'isolation étant obtenue par des plaques isolantes en fibres minérales dont la largeur correspond à la largeur des aires entre deux chevrons voisins, augmentée d'une surcote, qui sont coincées entre les chevrons grâce à une contrainte latérale, la face des plaques isolantes tournée vers l'intérieur étant revêtue d'un revêtement pare-vapeur, la face des plaques isolantes tournée vers la couverture portant un contre-placage qui du côté égout dépasse par une bordure au-delà du bord du corps isolant des plaques pour former une surface de déversement des eaux, et les bords latéraux du contre-placage placés entre les chevrons étant comprimés entre les flancs voisins des chevrons par coinçage pour y créer une étanchéité sans aucune nécessité de dépasser les côtés frontaux extérieurs des chevrons.

D'autres détails et caractéristiques avantageuses de l'invention ressortent de la description d'un exemple de réalisation, fait en référence aux dessins annexés qui représentent :
. **figure 1 :** une vue en perspective d'un rouleau en laine minérale en partie déroulé et posé sur le sol avec la face supérieure visible,
. **figure 2 :** une vue en perspective d'un rouleau en laine minérale en partie déroulé et posé sur le sol avec la face inférieure visible,
. **figure 2a:** un agrandissement du détail IIa de la figure 2,
. **figure 3 :** un schéma illustrant la mise en place des plaques isolantes entre des chevrons, vu depuis la face intérieure du comble, où, pour davantage de clarté, la construction permettant la couverture n'est représentée que par le latis du toit,
. **figure 4 :** un schéma analogue à la figure 3 depuis la face extérieure du comble,
. **figure 4a :** un agrandissement du détail IVa de la figure 4.

Aux figures 1 et 2, on a représenté un lé en feutre de laine minérale dont la section avant 2 est déroulée. Dans le présent exemple, sa largeur est de 1200 m correspondant à la largeur de production maximale, son épaisseur nominale de 100 mm et sa longueur de 6 m. Toujours dans le cas donné en exemple, la densité est de 18 kg/m³ et le contenu en résine phénolique de 6,6 % (pourcentage pondéral à sec). Il en résulte un matériau du groupe de conductibilité thermique 040. La rigidité du feutre est telle que la section finale 2 déroulée possède une consistance de plaque et est donc entièrement plate avec une bonne résistance à une pénétration ponctuelle.

L'attention est attirée sur le fait que la position du lé représenté sur la figure 1 n'est normalement pas obtenue car la contrainte intérieure du rouleau est si importante qu'il s'ouvre en entier, le lé se mettant complètement à plat. Ceci bien que le rapport de compression soit généralement inférieur à 1 pour 2,5 ; l'explication de ce phénomène réside dans la force de détente qui est réalisée lors de la fabrication du feutre en laine minérale. Un tel procédé en vue d'obtenir une force de détente élevée et une forte rigidité est à déterminer par des essais sur chaque site de production en fonction de données connues par les spécialistes de cet art. Le feutre se détend lors du déroulement vers son épaisseur nominale. Lors de la fabrication du lé 1, on travaille avec une sur-épaisseur de par exemple 10 mm, sur-épaisseur qui sera "perdue" après un stockage à l'état de rouleau, au-delà d'une certaine période.

La surface 4 du lé tourné vers l'intérieur du rouleau 3 présente des lignes de marquage 5 perpendiculaires aux bordures latérales 6, et donc parallèles à la bordure avant 7 et qui sont destinées à faciliter la coupe. On a choisi ici un écart d constant entre deux lignes de marquage 5, d avoisinant par exemple 100 mm. On peut utiliser des lignes 5 continues ou formées par une succession de tirets, il est cependant essentiel que ces lignes de marquage 5 ne soient pas formées par des encoches ou des marquages similaires, de façon à ce que leur effet soit exclusivement optique.

Pour une largeur D entre chevrons de par exemple 700mm, on découpe une section longitudinale ayant une longueur L de 710 mm de la bordure avant 7 à la ligne 7', soit 10 mm de surcote prévus pour le calage de la plaque. La découpe s'effectue en s'aidant des lignes de marquage 5, en appliquant un couteau 8 au point de la ligne de coupe et en le tirant à travers le matériau dans le sens de la flèche 9, parallèlement à la ligne de marquage voisine 5.

On réalise ainsi une plaque isolante 10 calée entre deux chevrons, orientée de manière telle que les bordures 6 sont maintenant en haut et en bas ; la longueur de la section longitudinale L définit donc la largeur de la plaque isolante 10. Dans cette position, la plaque isolante 10 est posée dans une des aires 11 entre deux chevrons de comble voisins 12. La surcote Ü de la section longitudinale L par rapport à la largeur D de l'air 11 provoque la contrainte souhaitée de la plaque isolante 10. Après la mise en place entre les chevrons 12 la plaque isolante 10 se maintient ainsi toute seule par l'effet de serrage.

Un contre-placage 20 est prévu sur le côté extérieur du rouleau 3. Le contre-placage 20 est collé sur le lé 1. Le contre-placage 20 est hydrophobe, mais à pores ouverts avec une diffusion équivalente à celle d'une couche d'air d'au plus 5 m et dans le cas ici donné en exemple de 3 m environ. Ce contre-placage est donc perméable à la vapeur. Il est avantageusement formé d'un voile non-tissé en fibres de verre, traité hydrophobe.

Dans le cas présent, le contre-placage 20 présente de part et d'autre des bandes de bordure 21 d'une largeur de 5cm qui sont pliées dans le rouleau 3 au dos du contre-placage 20 et qui ainsi ne dépassent pas le côté frontal du lé 1. De cette manière, le lé 1 présente un aspect très similaire à celle connue du brevet DE-A-32 29 601, mais avec des différences importantes : le contre-placage 20 ne sert pas de pare-vapeur et le matériau du lé 1 est fait de manière à ce qu'il présente une consistance de plaque lors du déroulement et au vu de la méthode de mise en place entièrement différente, les marquages 5 sont absents dans le brevet DE-A-32 29 601.

Les aires 11 déjà pourvues de plaques isolantes 10 rendent clair que seules quelques plaques isolantes 10 sont nécessaires pour assurer l'entière isolation d'une aire. De préférence, on met tout d'abord en place la plaque isolante 10 supérieure, près du faite avec, le cas échéant, une petite découpe de la bordure supérieure de la plaque isolante 10 selon la forme de l'extrémité du faîte. Au plus tard, à ce moment, la bande de bordure 21 orientée vers le bas est dépliée de 180°, afin qu'elle dépasse le corps isolant de la plaque isolante 10. La plaque isolante 10 suivante est posée sous la plaque isolante 10 déjà mise en place, serrée entre les chevrons 12 et poussée vers le haut en position étanche sur la première plaque isolante 10. L'arête supérieure de la plaque isolante 10 inférieure étant située, avec ses bandes de bordure 21 encore pliées, sous les bandes de bordure 21 sorties de la plaque isolante 10 située au-dessus. On constitue une surface de déversement de l'eau sous forme d'écaille, qui couvre le joint entre les plaques isolantes 10 posées une à côté de l'autre. Comme on peut le voir, la bande de bordure 21 supérieure en position de pose n'a pas de signification considérable, le lé 1 peut donc aussi ne comporter qu'une bande de bordure 21, dans ce cas il faut bien sûr veiller à ce que la plaque isolante 10 soit toujours posée avec sa bande de bordure 21 orientée vers le bas. Toutefois, on préfère généralement des lés à deux bordures, les bandes de bordure 21 repliées renforcant l'étanchéité à l'eau et à la neige, l'efficacité du contre-placage 20 en tant que couverture de secours en assurant une protection efficace contre l'eau repoussée vers le haut par le vent.

De cette manière quelques manipulations suffisent à la réalisation d'une isolation complète. Le joint transversal 13 indiqué ici en pointillés est pratiquement invisible à l'oeil nu.

Comme les plaques isolantes 10 sont simplement calées, les bords latéraux du contre-placage 20 sont appliqués fermement aux flancs voisins des chevrons et y créent une étanchéité. Pour assurer l'étanchéité, il n'est donc pas nécessaire de prévoir un empiètement des côtés frontaux extérieurs des chevrons 12. Il est donc possible d'opérer sans enlever la construction 19 permettant la couverture, ici sous forme de latis, sans aucun coût supplémentaire perceptible lors de la pose des plaques isolantes 10, la seule manipulation supplémentaire par rapport à une isolation habituelle consistant dans le dépliage des bordures inférieures 21.

Pour d'autres détails de pose des plaques isolantes 10, il est renvoyé au contenu du document du feutre de serrage DE-C-36 12 858. Notamment la largeur de la section longitudinale L peut être réduite en vue de réaliser une plaque isolante 10 de hauteur moindre dans la zone de l'égout d'une aire 11, ceci pour isoler une longueur résiduelle inférieure à la largeur du lé 1, la section résiduelle pouvant être utilisée pour l'aire 11 suivante, ce qui évite les chutes de matériau, mais suppose que le lé 1 soit muni de chaque côté d'une bande de bordure 21. Si à la fin d'un lé 1, la section finale est moins longue que l'écart D entre deux chevrons, on peut la compléter par une section du début de rouleau, la fente longitudinale 18 pouvant être fermée proprement de même que le contre-placage 20 par le serrage entre les chevrons 20. En ce qui concerne l'utilisation des bandes de bordure 21, il n'y a pour cette variante aucune particularité par rapport à la plaque isolante monobloc 10 d'une largeur suffisante.

Après le remplissage de l'ensemble des aires 11 par des plaques isolantes 10, un pare-vapeur en film polyéthylène peut être posé sur toute la surface. Eventuellement des adhésifs renforcent l'étanchéité au niveau de joins 12a. Le pare-vapeur présente de préférence une diffusion équivalente à celle d'une couche d'air de 100 m et est ainsi à considérer étanche à la diffusion en comparaison avec le contre-placage 20. On évite ainsi les dégâts dus à l'humidité dans le matériau en laine minérale.

## Revendications

1. Lé mis à disposition sous forme de rouleau (1) en feutre de laine minérale d'une densité de 10 à 30 kg/m³ qui peut être déroulé sur le site de pose et coupé par des coupes transversales en des sections longitudinales (L) ayant la consistance de plaques, adaptées à l'écart entre deux chevrons (12), les bords de coupe étant coincés en appui sur les chevrons (12),
**caractérisé en ce que**
le lé (1) est pourvu d'un contre-placage (20) collé sur sa face inférieure et comportant au moins une bande de bordure longitudinale (21), dépassante ou dépliable,
et en ce que les bords de coupe du contre-placage (20) revêtant les plaques constitués par les sections longitudinales du lé (1) assurent l'étanchéité en raison du coinçage entre les flancs voisins des chevrons (12).

2. Lé selon la revendication 1, caractérisé en ce que le contre-placage (20) présente une diffusion équivalente à celle d'une couche d'air d'au plus 5 m d'épaisseur.

3. Lé selon la revendication 1 ou 2, caractérisé en ce que le contre-placage (20) est traité hydrophobe.

4. Lé selon l'une des revendications 1 à 3, caractérisé en ce que le contre-placage (20) est un non-tissé à fibres à pores ouverts, de préférence un voile non-tissé en fibres de verre.

5. Procédé d'isolation d'un comble en pente dont la couverture (19) est déjà en place selon les étapes suivantes:
a) - mise à disposition sous forme de rouleaux de lés selon l'une des revendications 1 à 4,
b) - coupe de plaques isolantes (10) en sections dont la largeur correspond à l'écart entre deux chevrons (12) augmentés d'une surcote (Ü),
c) - compression des bords latéraux du contre-placage (20) revêtant les plaques (10) ainsi obtenues afin de les insérer entre les flancs voisins des chevrons (12),
d) - coinçage d'une première plaque isolante (10) ainsi obtenue entre les chevrons (12), de préférence dans la zone du faîte, les bords de coupe de la plaque (10) venant en appui sur les chevrons (12), le contre-placage (20) étant orienté vers la couverture (19) ou la construction permettant la couverture (19),
e) - mise en place d'autres plaques isolantes (10) dans chaque aire (11) entre deux chevrons (12) du faîte vers le bas, le bord supérieur d'une plaque (10) étant posé sous la bande (21) du contre-placage (20), deux plaques contiguës étant posées jointives,
f) - créer une étanchéité (20) dans le sens transversal desdites plaques au moyen des bords latéraux du contre-placage (20) en les appliquant fermement contre les flancs voisins des chevrons (12) , et dans le sens longitudinal desdites plaques en dépliant la bande latérale du contre-placage (20) du côté égout,
g) - mise en place d'un film intérieur pare-vapeur après le remplissage complet des aires (11) par les plaques (10).

6. Procédé selon la revendication 5, caractérisé en ce qu'on choisit un contre-placage (20) formant surface de déversement des eaux de manière à ce que sa diffusion équivalente à celle d'une couche d'air d'au plus 5m d'épaisseur.

7. Procédé selon la revendication 5 ou 6, caractérisé en ce que le contre-placage (20) est traité afin de le rendre hydrophobe.

8. Procédé selon l'une des revendications 5 à 7, caractérisé en ce qu'on choisit un contre-placage (20) en non-tissé à fibres à pores ouverts, de préférence en voile non-tissé en fibres de verre.

9. Procédé selon l'une des revendications 5 à 8, caractérisé en ce qu' on utilise des lés (1) en feutre de laine minérale dont la densité est comprise entre 10 et 30 kg/m³.

10. Comble en pente isolé, en particulier pour les toits dont la couverture est déja en place, obtenu par la mise en oeuvre du procédé selon l'une des revendications 5 à 9,
**caractérisé en ce**
que l'isolation est obtenue par des plaques isolantes en fibres minérales (10) dont la largeur (D) correspond à la largeur des aires entre deux chevrons (12) voisins, augmentée d'une surcote (Ü), qui sont coincées entre les chevrons (12) grâce à une contrainte latérale,
que la face (4) des plaques isolantes (10) tournée vers l'intérieur est revêtue d'un revêtement pare-vapeur,
que la face des plaques isolantes (10) tournée vers la couverture (19) porte un contre-placage (20) qui du côté égout dépasse par une bordure (21) au-delà du bord du corps isolant des plaques pour former une surface de déversement des eaux,
et que les bords latéraux du contre-placage (20) placés entre les chevrons (12) sont comprimés entre les flancs voisins des chevrons (12) par coinçage pour y créer une étanchéité .

11. Comble en pente selon la revendication 10, caractérisé en ce que le contre-placage (20) présente une diffusion équivalente à celle d'une couche d'air d'au plus 5m d'épaisseur.

12. Comble en pente selon la revendication 10 ou 11, caractérisé en ce que le contre-placage (20) est traité hydrophobe.

13. Comble en pente selon l'une des revendications 10 à 12, caractérisé en ce que le contre-placage (20) est un non-tissé à fibres à pores ouverts, de préférence un voile non-tissé en fibres de verre.

## Patentansprüche

1. In Rollenform zur Verfügung gestellte Dämmstoffbahn (1) aus Mineralwollfilz mit einer Rohdichte von 10 bis 30 kg/m³, die an der Einsatzstelle ausrollbar ist und durch Schnitte quer zur Bahnlängsrichtung in Längsabschnitte (L) zerteilbar ist, welche Plattenkonsistenz besitzen und an den Abstand zwischen zwei Dachsparren (12) angepaßt sind, so daß sich ihre Schnittränder an den Dachsparren (12) abstützen und zwischen diesen festgeklemmt sind,
**dadurch gekennzeichnet, daß**
die Dämmstoffbahn (1) mit einer auf ihrer Unterseite aufgeklebten Kaschierung (20) versehen ist, die wenigstens einen in Bahnlängsrichtung verlaufenden, überstehenden oder ausklappbaren Randstreifen (21) aufweist,
und die Schnittränder der Kaschierung (20) für die aus den Längsabschnitten (L) der Dämmstoffbahn (1) bestehenden Platten aufgrund ihrer Klemmung zwischen den benachbarten Seitenflächen der Dachsparren (12) abdichtend wirken.

2. Dämmstoffbahn nach Anspruch 1, dadurch gekennzeichnet, daß die Kaschierung (20) eine diffusionsäquivalente Luftschichtdicke von nicht mehr als 5 m aufweist.

3. Dämmstoffbahn nach Anspruch 1 oder 2, dadurch gekennzeichnet, daß die Kaschierung (20) wasserabweisend behandelt ist.

4. Dämmstoffbahn nach einem der Ansprüche 1 bis 3, dadurch gekennzeichnet, daß die Kaschierung (20) ein offenporiges Faservlies, vorzugsweise Glasfaservlies ist.

5. Verfahren zur Dämmung eines Schrägdaches mit bereits aufgebrachter Dacheindeckkonstruktion (19), mit den folgenden Schritten:
a) - Bereitstellen von Dämmstoffbahnen in Rollenform gemäß einem der Ansprüche 1 bis 4,
b) - Schneiden von Dämmplatten (10) in Abschnitte, deren Breite dem Abstand zwischen zwei Dachsparren (12) zuzüglich eines Übermaßes (Ü) entspricht,
c) - Eindrücken der Seitenkanten der Kaschierung (20), welche die derart hergestellten Platten (10) abdeckt, zwischen die benachbarten Seitenflächen der Dachsparren (12),
d) - Einklemmen einer derart hergestellten ersten Dämmplatte (10) zwischen den Dachsparren (12), vorzugsweise im Firstbereich, so daß die Schnittränder der Platte (10) sich an den Dachsparren (12) abstützen, wobei die Kaschierung (20) zur Dacheindeckung bzw. zu der die Dacheindeckung (19) ermöglichenden Konstruktion hin ausgerichtet ist,
e) - Einsetzen weiterer Dämmplatten (10) in jedem Dachsparrenfeld (11) zwischen zwei Dachsparren (12) vom First nach unten fortschreitend, wobei der obere Rand einer Dämmplatte (10) jeweils unter den Randstreifen (21) der Kaschierung (20) gesetzt wird und nebeneinanderliegende Dämmplatten dicht gestoßen werden,
f) - Herstellen einer Abdichtung (20) in Querrichtung der Platten mittels der Seitenkanten der Kaschierung (20), indem diese fest gegen die benachbarten Seitenflächen der Dachsparren (12) gesetzt werden, sowie in Längsrichtung der Platten, indem der Seitenstreifen der Kaschierung (20) traufenseitig ausgeklappt wird,
g) - Anbringen einer inneren Foliebahn als Dampfbremse nach dem vollständigen Ausfüllen der Sparrenfelder (11) mit den Platten (10).

6. Verfahren nach Anspruch 5, dadurch gekennzeichnet, daß eine Kaschierung (20) zur Bildung einer Wasserablauffläche derart ausgewählt wird, daß sie eine diffusionsäquivalente Luftschichtdicke von nicht mehr als 5 m aufweist.

7. Verfahren nach Anspruch 5 oder 6, dadurch gekennzeichnet, daß die Kaschierung (20) wasserabweisend behandelt ist.

8. Verfahren nach einem der Ansprüche 5 bis 7, dadurch gekennzeichnet, daß als die Kaschierung (20) ein offenporiges Faservlies, vorzugsweise ein Glasfaservlies ausgewählt wird.

9. Verfahren nach einem der Ansprüche 5 bis 8, dadurch gekennzeichnet, daß Dämmstoffbahnen (1) aus Mineralwollfilz mit einer Rohdichte von zwischen 10 und 30 kg/m³ verwendet werden.

10. Gedämmtes Schrägdach, insbesondere für Dächer mit bereits vorhandener Dacheindeckung, hergestellt durch Anwendung des Verfahrens nach einem der Ansprüche 5 bis 9,
**dadurch gekennzeichnet, daß**
die Dämmung durch Dämmplatten (10) aus Mineralfasern hergestellt wird, deren Breite (D) der Breite der Sparrenfelder zwischen zwei benachbarten Dachsparren (12) zuzüglich eines Übermaßes (Ü) entspricht, welche aufgrund einer seitlichen Druckspannung zwischen den Dachsparren (12) durch Klemmwirkung selbsthaltend angebracht sind,
die raumseitige Oberfläche (4) der Dämmplatten (10) mit einer als Dampfbremse dienenden Kaschierung versehen ist,
die zur Eindeckung (19) hin gewandte Oberfläche der Dämmplatten (10) eine Kaschierung (20) aufweist, die auf der Traufenseite zur Bildung einer Wasserablauffläche mit einem Randstreifen (21) über den Rand des Dämmkörpers der Dämmplatten vorsteht,
und die Seitenkanten der zwischen den Dachsparren (12) angeordneten Kaschierung (20) zwischen den Seitenflächen der Dachsparren (12) durch Klemmschluß eingedrückt sind, so daß sie abdichtend wirken.

11. Schrägdach nach Anspruch 10, dadurch gekennzeichnet, daß die Kaschierung (20) eine diffusionsäquivalente Luftschichtdicke von nicht mehr als 5 m aufweist.

12. Schrägdach nach Anspruch 10 oder 11, dadurch gekennzeichnet, daß die Kaschierung (20) wasserabweisend behandelt ist.

13. Schrägdach nach einem der Ansprüche 10 bis 12, dadurch gekennzeichnet, daß die Kaschierung (20) ein offenporiges Faservlies, vorzugsweise Glasfaservlies ist.

## Claims

1. A web provided in the form of a roll (1) made of mineral wool felt having a density of 10 to 30 kg/m³ which can be unrolled whereever it is installed and can be cut across the grain in longitudinal sections (L) in the form of plates adapted to the distance between two rafters (12), wherein the cutting edges are wedged supported on the rafters (12),
characterized in that
the web (1) is provided with a cover layer (20) glued onto its lower surface and comprising at least one longitudinal bordering (21), which is either protruding or foldable,
and in that the cutting edges of the cover layer (20) covering the plates which constituted by the longitudinal sections of the web (1) ensure the impermeability due to the wedging between the neighboring flancs of the rafters (12).

2. A web according to claim 1, characterized in that the cover layer (20) has a diffusion equivalent to that of an air space having a maximum thickness of 5 m.

3. A web according to claim 1 or 2, characterized in that the cover layer (20) is treated so as to be hydrophobic.

4. A web according to any one of the claims 1 to 3, characterized in that the cover layer (20) is an open-porous fibre nonwoven, preferably a nonwoven fleece made of glass fibres.

5. A process of insulating a pitched roof the covering (19) of which is already existing, according to the following steps:
a) - providing the webs in the form of rolls according to any one of the claims 1 to 4,
b) - cutting the insulating plates (10) into sections the width of which corresponds to the distance between two rafters (12) plus a projection (Ü),
c) - compressing the lateral edges of the cover layer (20) covering the plates (10) obtained in this way so as to insert them between the neighboring flancs of the rafters (12),
d) - wedging a first insulating plate (10) obtained in this way between the rafters (12), preferably in the ridge zone, wherein the cutting edges of the plate (10) are supported on the rafters (12) and the cover layer (20) is directed to face the covering (19) or the construction provided to receive the covering (19),
e) - attaching further insulating plates (10) in each square (11) between two rafters (12) from the ridge to the bottom, wherein the upper edge of a plate (10) is disposed beneath the bordering (21) of the cover layer (20) and two adjacent plates are juxtaposed so as to abut,
f) - providing an impermeability (20) in the transverse direction of the plates by means of the lateral edges of the cover layer (20) by firmly attaching them against the neighboring flancs of the rafters (12), and in the longitudinal direction of the plates by folding the lateral bordering of the cover layer (20) in the run-off direction,
g) - providing an interior foul-air protection film after the squares (11) have been completely filled with the plates (10).

6. A process according to claim 5, characterized in that a cover layer (20) is selected forming a drain surface in such a way that its diffusion is equivalent to that of an air space having a maximum thickness of 5 m.

7. A process according to claim 5 or 6, characterized in that the cover layer (20) is treated so that is is rendered hydrophobic.

8. A process according to any one of the claims 5 to 7, characterized in that a cover layer (20) of an open-porous fibre nonwoven is selected, preferably a nonwoven fleece made of glass fibres.

9. A process according to any one of the claims 5 to 8, characterized in that webs (1) made of mineral wool felt are used the density of which ranges from 10 to 30 kg/m³.

10. An insulated pitched roof covering, in particular for roofs the covering of which is already existing, obtained by executing the process according to any one of the claims 5 to 9,
characterized in that
the insulation is obtained by insulating plates made of mineral fibres (10), the width (D) of which corresponds to the width of the squares between two neighboring rafters (12) plus a projection (Ü), which plates are wedged between the rafters (12) due to a lateral tension,
that the surface (4) of the insulating plates (10) facing the interior is covered with a foul-air protection lining,
that the surface of the insulating plates (10) facing the covering is provided with a cover layer (20) which at the run-off side projects from a bordering (21) above the edge of the insulating body of the plates for forming a drain surface,
and in that the lateral edges of the cover layer (20) disposed between the rafters (12) are compressed between the neighboring flancs of the rafters (12) by wedging so as to provide an impermeability.

11. A pitched roof covering according to claim 10, characterized in that the cover layer (20) has a diffusion equivalent to that of an air space having a maximum thickness of 5 m.

12. A pitched roof covering according to claim 10 or 11, characterized in that the cover layer (20) is treated so as to be hydrophobic.

13. A pitched roof covering according to any one of the claims 10 to 12, characterized in that the cover layer (20) is an open-porous fibre nonwoven, preferably a nonwoven fleece made of glass fibres.
